# EUROPÄISCHE PATENTSCHRIFT

(11) **EP 0 002 453 B1**
(45) Veröffentlichungstag und Bekanntmachung des Hinweises auf die Patenterteilung: **13.05.1981**
(21) Anmeldenummer: 78101428.7
(22) Anmeldetag: 22.11.1978
(51) Int. Cl.: H01T 19/00, B29C 25/00, B29D 7/20

(54) **Vorrichtung zur Oberflächenbehandlung von Folienbahnen mittels elektrischer Coronaentladung**
Device for the surface treatment of strips of foil by electrical corona discharge
Dispositif de traitement en surface de feuilles en bande par décharge électrique à effet corona

(30) Priorität: 02.12.1977 DE 2753750
(43) Veröffentlichungstag der Anmeldung: 27.06.1979
(73) Patentinhaber: HOECHST AKTIENGESELLSCHAFT, 65926 Frankfurt am Main (DE)
(72) Erfinder: Kolbe, Andreas, D-6200 Wiesbaden (DE); Dinter, Peter, D-6227 Hallgarten (DE)

## Beschreibung

Die vorliegende Erfindung betrifft eine Wechselstromcoronavorrichtung zur Behandlung der Oberflächen von Kunststoff- oder Metallfolien.

Bei der Verarbeitung von Folien und bei der Verbundfolienherstellung zählt die Oberflächenbehandlung mittels einer Coronaentladung zwecks Bedruckbarmachung bzw. Steigerung von Verbundfestigkeiten zum Stand der Technik.

Die Funktionsweise dieser Verfahren sieht das Führen des zu behandelnden Filmes über eine elektrisch geerdete Stützfläche, z. B. eine Walze, eine Trommel oder ein endloses Band sowie die Beaufschlagung der der Stützfläche abgewandten Seite des Filmes mit einer elektrischen Coronaentladung, die durch die Speisung einer im Abstand zur Stützfläche angeordneten Elektrode mit einem hochfrequenten Wechselstrom hoher Spannung erzeugt wird, vor.

Im wesentlichen unterscheiden sich die nach diesem Grundprinzip arbeitenden, bekannten Verfahren und Vorrichtungen mehr oder weniger nur in der Ausführungsform der als Gegenelektrode dienenden Stützfläche, wie z. B. einer Zentralwalze mit mehreren Elektroden, mehreren Stützwalzen mit entsprechenden Elektroden usw., der zur Isolierung der Gegenelektroden verwendeten dielektrischen Materialien, wie z. B. Glimmer, Glas, Keramik, Kunststoffolien, spezielle Gummiqualitäten, in der konstruktiven Gestaltung der benutzten Elektrode, wie z. B. Platten-, Draht-, Kamm-, Messer-, Halbschalen-, Feder-oder Spindelelektrode sowie der Bauart des jeweiligen Generators, wie etwa Nieder-, Mittel-oder Hochfrequenztyp.

Darüber hinaus sind Verfahren bekannt (DE-OS 14 04413, US-PS 28 64 755, US-PS 28 02 085),bei denen die zuvor beschriebenen Verhältnisse umgekehrt worden sind, wobei die Folie durch eine mit einem dielektrischen Material isolierte Elektrode mit einer elektrischen Coronaentladung beaufschlagt wird.

Bei den beschriebenen Grundkonzepten (blanke Elektrode/isolierte Gegenelektrode bzw. isolierte Elektrode/blanke Gegenelektrode) haften generelle Mängel an, die sich in der betrieblichen Praxis mehr oder weniger störend bemerkbar machen. Im ersteren Falle sind dies unter anderem die relativ hohen Kosten, die durch Beschädigung der Isolierung der Gegenelektrode durch elektrische Durchschläge, mechanische Verletzungen in Form von Messerschnitten o. dgl. oder durch Einschleppen von Feuchtigkeit in die Station entstehen. Die in der gängigsten Ausführung mit Spezialgummi-, Silikonschichten usw. isolierten Walzen müssen dann zwecks Reparatur an einen Gummier- und Vulkanisierbetrieb geliefert werden. Erfahrungsgemäss ist der Instandsetzungsprozess technisch aufwendig und nimmt längere Zeit in Anspruch, so dass der betroffene Betrieb zwangsläufig für eine entsprechend aufwendige Ersatzteilhaltung sorgen muss.

Die geschilderten Probleme dürfen mit Sicherheit Anlass für die Entwicklung des Alternativverfahrens gewesen sein, bei dem man sich, wie bereits erwähnt, in bevorzugter Weise mit einem Dielektrikum ummantelterwalzen- oder Rollelektroden bedient. Der Einsatz kleiner Elektrodenwalzen ist durchaus mit einigen Vorteilen verbunden. So kommt zu der konstruktiv einfacheren Gestaltung sowie der leichteren Handhabung beim Ein- und Ausbau auch eine Reduzierung der Reparaturkosten hinzu. Letzteres hat man dadurch realisieren können, dass anstelle der vulkanisierbaren, unlösbaren Isolierschichten, auswechselbare dielektrische Überzüge in Form aufzieh- bzw. aufschrumpfbarer Schlauchmaterialien verwendet werden. Was die Effektivität, d. h. die erzielte Oberflächenveränderung (gemessen in Oberflächenspannung in mN/m) auf dem behandelten Substrat, der Vorbehandlung angeht, so liegt diese bei dem erstgenannten Verfahren durch die mögliche Kombination der zwangsläufig flächigen Gegenelektrode (isolierte Walze) mit einer beliebig ausgeführten Spitzenelektrode (Draht-, Kamm-, Gewindestab-, Messerelektrode usw.) eindeutig höher als bei der Alternativtechnik. Dieses wird um so verständlicher, wenn man die hier bevorzugt verwendeten Elektrodenform, einen zylindrischen Walzenkörper von 80 bis 100 mm Durchmesser, berücksichtigt, der sehr weit von dem allgemein als ideal angesehenen scharfkantigen Elektrodenprofil entfernt ist.

Aus Kenntnis der genannten Probleme resultiert sicherlich auch die Vorrichtung des DE-Gm 7414965, in der profilierte blanke Elektrodenwalzen in Verbindung mit einer isolierten Gegenelektrodenwalze verwendet werden. In Anbetracht jedoch der gegenüber einem feststehenden Elektrodenprofil (Messer, Kamm usw.) nicht eindeutig erkennbaren Vorteile - ganz davon abgesehen, dass man das durchaus günstige Ausführungsprinzip der isolierten Elektrode aufgegeben hat - kann diese Vorrichtung nur als ein Kompromiss zwischen dem Zwang zur Verbesserung eines nicht optimalen Systemes und der Beibehaltung des einmal propagierten Konzepts verstanden werden.

Dahingegen stellt die in der DE-OS 2556228 beschriebene Elektrode ein praktisch optimales Gerät innerhalb der Kategorie Roll- oder Walzen elektroden dar. Trotz gegenüber den konventionellen Elektroden wesentlich verbesserter Leistungsausnutzung sind jedoch auch hier bei hohen Behandlungsgeschwindigkeiten immer noch mehrere Elektroden erforderlich, was in Anbetracht des einmal erforderlichen höheren technischen und finanziellen Aufwands als ein gewisser Nachteil angesehen werden kann.

Bei Anlagen für grössere Behandlungsarbeiten, wo aus konstruktiven Gründen, z. B. wegen der Durchbiegung der Walzen der Durchmesser der Walzenelektrode automatisch vergrössert werden muss, kristallisieren sich die Nachteile der konventionellen Roll- oder Walzenelektroden sogar noch erheblich ungünstiger heraus. Zu der wesentlich reduzierten Energiedichte kommt auch noch die Erhöhung der Masse der stromführenden Teile und damit der elektrischen Verluste durch Abstrahlung hinzu, da der gesamte Walzenkörper ja unter Spannung steht, obwohl nur ein geringer Bruchteil davon als Entladefläche benötigt wird.

Aus der US-PS 3684364 ist eine Vorrichtung zur Beaufschlagung von reprographischen Materialien, die photoleitende Schichten besitzen, mittels elektrostatischer Ladungen bekannt. Hierzu bedient man sich einer Rollelektrode, die gegen eine offensichtlich nicht geerdete Zentralwalze arbeitet. Die Walze besteht aus einem zylindrischen, elektrisch leitfähigen Walzenkörper sowie einer drauf aufgebrachten photoleitenden Isolierschicht. Die Rollelektrode ist aus einem zweischichtigen, zylindrischen Rohrkörper, bestehend aus einer weichen, isolierenden Aussenschicht sowie aus einer Innenschicht aus gummielastischem Werkstoff, aufgebaut. Die auf dem gesamten inneren Umfang der Rollelektrode achsparallel angeordneten Elektroden stehen über Vielzahl von Schleifkontakten mit einer Hochspannungsquelle in Verbindung. Um elektrische Durchschläge an den Anfangs- und Endkontaktpunkten der Rollelektrode mit der Zentralwalze zu unterbinden, werden - und dieses ist der eigentliche Kernpunkt- die gerade in diesem Bereich befindlichen Elektroden mit einem unterschiedlichen Potential beaufschlagt.

Eine solche Vorrichtung ist jedoch für die Oberflächenbehandlung von Folienbahnen nicht zu verwenden.

Aufgabe der vorliegenden Erfindung war es deshalb, eine Coronaeinrichtung zu schaffen, die im Aufbau technisch einfach ausgestattet ist, die schnell repariert weren kann, bei hohen Folienlaufgeschwindigkeiten einsetzbar und mit der eine höhere Energiedichte für den Entladungsvorgang erzielbar ist.

Gelöst wird die vorstehend genannte Aufgabe durch eine Vorrichtung zur Oberflächenbehandlung von Folienbahnen mittels elektrischer Coronaentladung, bestehend aus wenigstens einer Walzenelektrode, wenigstens einer dieser zugeordneten geerdeten Gegenelektroden sowie einem mit dieser Walzenelektrode verbundenen Generator zur Erzeugung einer Wechselspannung, bevorzugt in hochfrequenter Form, wobei die Walzenelektrode aus einer zentralen Achse, zwei an der Achse zentrisch befestigten zylindrischen Abschlussstücken, die über Lager mit der Achse drehbar verbunden sind, einem von den Abschlussstücken gestützten Rohr aus dielektrischem Material, einer Zuleitung zwischen der Walzenelektrode und Transformator/Generator sowie wenigstens einem Lagerarm, der die Achse haltert, besteht, deren kennzeichnendes Merkmal darin besteht, dass in dem Rohr ein Innenrohr aus dielektrischem Material eng anliegend eingepasst ist, das auf seiner Oberseite mehrere über den Umfang gleichmässig verteilte Einzelelektroden trägt, von denen jeweils eine Gruppe über einen Schleifkontakt und über die Zuleitung mit dem Transformator und Generator in Verbindung steht und auf gleichem Potential liegt, und dass die geerdeten Gegenelektroden in an sich bekannter Weise als Spitzenelektroden in Form von Kämmen, Messern, Zähnen, bevorzugt jedoch dünnen Drähten, ausgebildet sind.

Bei der erfindungsmässigen Vorrichtung ist eine ideale Gestaltung von Elektroden und Gelenkelektroden in Form von scharfen Spitzen erreicht worden. Durch die drastische Verringerung der Kapazität der Elektroden und der damit in Zusammenhang stehenden elektrischen Verluste auf ein Minimum wird eine extrem hohe Energiedichte für den Entladungsvorgang erreicht, wie sie keines der bekannten Roll- oder Walzenelektrodensysteme nur annähernd ermöglichen kann. Dieser Vorteil bleibt in jedem Fall erhalten, auch wenn aus gewissen konstruktiven Gründen heraus (grössere Arbeitsbreite, Durchbiegung des Walzenkörpers usw.) eine Vergrösserung des Durchmessers der Elektrodenwalze einmal notwendig wird, da die Dimensionen der eigentlichen Elektroden in keinerlei Zusammenhang mit dem Rotationskörper stehen.

Da zwischen der Walzenelektrode und der auf ihr anliegenden, zu behandelnden Folienbahn keine Relativgeschwindigkeit besteht, wäre die Ausbildung eines mit der Elektrodengeometrie übereinstimmenden Vorbehandlungsmusters zu erwarten. Überraschenderweise ist dies aber nicht der Fall. Erklären lässt sich das Phänomen möglicherweise damit, dass aufgrund der Relativbewegung zwischen Elektroden und Gegenelektroden sich eine «wedelnde» oder «wischende» Coronaentladung ausbildet. Selbstverständlich spielen hierbei die Abstände der Elektroden zueinander auf dem Innenrohr eine Rolle, die sich bevorzugt zwischen 5 und 10 mm bewegen sollen.

Ein weiterer verfahrenstechnischer Vorteil der erfindungsmässigen Vorrichtung ist auch in der Verwendung zur Vorbehandlung von Metallfolien zu sehen. In diesem Falle wäre nur ein Drehen der Apparatur gemäss Figur 1 um 180° notwendig, wodurch die Elektrode gegen die dann zu erdenden Stahlwalzen gerichtet würden. Eine über die Walzen geführte Metallfolienbahn könnte dann einer Coronaentladung ausgesetzt werden.

Ein ebenfalls nicht zu erwartender Effekt macht die erfindungsmässige Vorrichtung vor allem für die Anwendung in Beschichtungs- oder Druckmaschinen ungemein wertvoll. Während bei den herkömmlichen Coronaanlagen in die Vorbehandlungsstation eingeschleppte Feuchtigkeit, z. B. bei Abrissen, sofort zu Oberschlägen und damit zum Durchbrennen des Dielektrums führt, regiert die erfindungsgemässe Vorrichtung in keiner Weise auf derartige Störungen. Selbst absichtlich auf der zu behandelnden Folie erzeugte Flüssigkeitspfützen führten zu keinem Durchschlag oder Aussetzen der Entladung.

Abgesehen von der Vielzahl rein verfahrenstechnischer Vorzüge beinhaltet die Coronaeinrichtung noch zusätzliche positive Merkmale. U. a. darf hierunter zweifellos auch die elektrisch sichere Ausführung durch Verlagerung aller stromführenden Teile in das Innere der Walzenelektrode angesehen werden.

Der konstruktiv relativ einfache Aufbau der Apparatur hat sich positiv in der betrieblichen Praxis bemerkbar gemacht. Da die eingesetzten dielektrischen Rohre, im Gegensatz zu dünnen, weichen Gummischichten, relativ harte Oberflächen aufweisen, wurde eine erhebliche Verminderung der mechanischen Beschädigungen (z. B. durch Messerschnitte beim Beseitigen von «Walzenwicklern» infolge Bahnriss) festgestellt. Wird im Falle nie ganz auszuschliessender elektrischer Durchschläge einmal ein Auswechseln eines defekten Rohres notwendig, so kann dies der betroffene Betrieb ohne grossen Zeit- und Reparaturaufwand durch Einsatz preiswerter, im Betrieb gelagerter Ersatzteile selbst bewerkstelligen. Auf diese Weise wird die Unabhängigkeit von Fremdfirmen und häufig langwierigen Reparaturabwicklungen erzielt.

Die Bestückung des Innenrohrs mit den Einzelelektroden kann verschieden erfolgen. So können dünne Drähte oder Drahtgewebe, die bevorzugt eine Stärke von 0,2 bis 0,3 mm aufweisen auf die Oberseite des Innenrohres aufgeklebt werden.

Da es aber bei unsachgemässer Einpassung des Innenrohres in das Rohr zu Beschädigungen kommen kann, sind die Drähte oder das Drahtgewebe bevorzugt in entsprechend eingefrässten Nuten auf der Oberseite des Innenrohres untergebracht. Die Nutentiefe entspricht dabei bevorzugt nahezu der Stärke der Drähte oder des Drahtgewebes.

Bei dieser Ausführungsform ist gewährleistet, dass Beschädigungen der Elektrode beim Einpassen des Innenrohres absolut vermieden werden.

Eine weitere bevorzugte Ausgestaltung besteht darin, dass man die Elektroden auf die Oberseite des Innenrohres aufdruckt, d. h. dass sie in Form von gedruckten Schaltungen vorliegen.

In weiterer Ausgestaltung ist die Achse der Walzenelektrode als Hohlachse ausgebildet, die bevorzugt Bohrungen aufweist. Mit dieser Ausführungsform ist es möglich, wenn die Hohlachse Anschlüsse zum Ein- und Ableiten besitzt, oder wenn in den Abschlussstücken entsprechende Bohrungen vorhanden sind, ein Kühlmedium während der Coronabehandlung durch die Vorrichtung durchzuleiten, um entstehende Wärme zu entfernen.

Wenn auch die Gegenelektroden der Walzenelektrode weitgehend beliebig zugeordnet sein können, so hat es sich jedoch als besonders zweckmässig erwiesen, dass man sie entsprechend dem Krümmungsradius der Walzenelektrode anbringt.

Damit bei der Behandlung eventuell durch Wärme auftretende Längenunterschiede, die zu einer ungleichmässigen Oberflächenbehandlung führen würden, ausgeglichen werden, sind die Gegenelektroden bevorzugt mit Federn verbunden. Das Aussen- und das Innenrohr der Vorrichtung bestehen bevorzugt aus dem gleichen dielektrischen Material, z. B. insbesondere aus Glas, phenol- bzw. melaminharzgetränkten Papieren, glasfaserverstärkten Epoxyd- oder Silikonharzen, Polyestern oder Polycarbonaten, die alle eine relativ kratzfeste Oberfläche aufweisen und somit beispielsweise durch die genannten notwendigen Messerschnitte bei Walzenwicklern nicht beschädigt werden. In Sonderfällen kann jedoch auch anstelle des mechanisch formbeständigen äusseren Rohres ein elastisches Dielektrum in Schlauchform verwendet werden.

Die erfindungsgemäse Vorrichtung und ihre Wirkungsweise wird nun anhand der folgenden
Figuren näher erläutert, ohne dass jedoch eine Einschränkung hierauf bestehen soll.
Figur 1 zeigt einen Querschnitt gemäss Schnittlinien A - A der Figur 2.
Figur 2 stellt einen Schnitt in Achsrichtung durch die erfindungsgemässe Apparatur dar.
Figur 3, 4 und 5 zeigen in perspektivischer Darstellung Möglichkeiten der Elektrodenanordnung auf dem Innenrohr.

Wie der Figur 1 zu entnehmen ist, besteht die erfindungsgemässe Coronaanlage im wesentlichen zunächst aus einem als Elektrode fungierenden, gleichzeitig der Führung des zu behandelnden Substrates S dienenden, zylindrischen, aus dielektrischem Material bestehenden Walzenkörper W, der durch zwei ineinandergeschobene, enggepasste Rohre 5 und 6 gebildet wird sowie einem darüber um den Drehpunkt D schwenkbar angeordneten, die geerdeten Gegenelektroden 14 aufnehmenden Rahmen R. Beim Transport des Substrates S über den Walzenkörper W wird die dem rotiereden Walzenkörper abgewandte Oberfläche des Substrates S von der zwischen den Elektroden 7, die sich zwischen den beiden ineinandergeschobenen Rohren 5 und 6 befinden und den äusseren, geerdeten Gegenelektroden 14 gezündeten, elektrischen Coronaentladung behandelt.

Anhand des in Figur 2 dargestellten Längsschnittes wird der konstruktive Aufbau der erfindungsgemässen Vorrichtung weiter verdeutlicht. So besteht die Walzenelektrode aus einer feststehenden, in den Lagerarmen 2 gelagerten Achse 1. Auf der Achse 1 sind im Abstand zwei in Kugellagern 3 um die Achse 1 rotierbar gelagerte zylindrische Abschlussstücke 4 aufgezogen, die ein aus einem dielektrischen Material bestehendes, zylindrisches Rohr 5 tragen. In das Rohr 5 ist ein weiteres, ebenfalls aus dielektrischem Material bestehendes, zylindrisches Rohr 6 derartig eng eingepasst, dass beide Rohre innigen Kontakt am gesamten Umfang miteinander haben. Zwischen den beiden Rohren 5 und 6 sind die Elektroden 7 in ihrem Querschnitt entsprechenden, in das Rohr 6 am gesamten Umfang eingearbeiteten, Nuten angeordnet. Über den segmentartig ausgestalteten Schleifkontakt 8 sowie die Zuleitung 9 werden die Elektroden 7, bevorzugt dünne metallische Drähte von etwa 0,2 bis 0,3 mm Dicke, von einem Generator G mit einem hochfrequenten, im Transformator T hochgespannten Wechselstrom beaufschlagt. Gegen axiale Verschiebung ist der komplette Walzenkörper durch Spannringe 10 gesichert. Der Schleifkontakt 8 wird durch eine Feder 19 gegen die Elektroden gedrückt.

Da der Vorbehandlungsprozess mit Wärmeentwicklung verbunden ist, wird zwecks kontrollierbarer Temperaturführung der gesamten Einheit durch das Gebläse V ein gasförmiges Medium, im einfachsten Falle Luft, durch die Achse 1 zugeführt, das durch die radialen Verteilerbohrungen 11 in die Walzenelektrode einströmt und diese wiederum durch die in den Abschlussstükken 4 eingearbeiteten Bohrungen 12 verlässt. Die Temperierung für die Walzenelektrode kann gegebenenfalls noch durch Kombination mit temperierbaren Stahl- oder Gummiwalzen, wie in Figur 1 in Form der Walzen 13 angedeutet ist, verbessert werden, zumal ja im Kontaktbereich keine elektrische Spannung mehr vorhanden ist. Ebenfalls praktikabel ist auch eine Flüssigkeitsinnentemperierung mittels elektrisch nicht leitender Substanzen wie etwa destilliertem Wasser, Transformatoren- oder Silikonölen. Für diesen Fall müssen die Bohrungen 12 der Abschlussstückeverschlossen werden.

Über der beschriebenen Walzenelektrode ist die notwendige Gegenelektrode angeordnet. Es handelt sich hierbei ebenfalls um dünne metallische Drähte 14, die zur Walzenelektrode einen Abstand von bevorzugt etwa 1 bis 2 mm aufweisen. In ihrer Lage zur Walzenelektrode fixiert sind die Drähte 14 durch die dem Radius des Walzenkörpers angepassten Segmentscheiben 15. Die Druckfedern 16 erzeugen die erforderliche Vorspannung und kompensieren die wärmebedingten Längenausdehnungen und Durchhänge. Aufgehängt sind die Gegenelektroden in einem Rahmenteil 17, der zwecks besseren Einführens des zu behandelnden Substrates um den Drehpunkt D schwenkbar bzw. aufklappbar ist. Das Rahmenteil 18 dagegen ist fest mit der Achse 1 verbunden.

Welche Gestaltungsmöglichkeiten bei der Ausführung der Elektroden 7 auf dem innenrohr 6 z. B. gegeben sind, wird aus den Figuren 3,4 und 5 deutlich. Während erstere Figur die technisch einfachste Version der Elektrodenanordnung auf dem Trägerzylinder 6 in achsparalleler Form wiedergibt, repräsentieren die Figuren 4 und 5 modifizierte Fertigungsbeispiele.

## Patentansprüche

1. Vorrichtung zur Oberflächenbehandlung von Folienbahnen mittels elektrischer Coronaentladung, bestehend aus wenigstens einer Walzenelektrode (W), wenigstens einer dieser zugeordneten geerdeten Gegenelektrode (14) sowie einem mit dieser Walzenelektrode (W) verbundenen Generator (G) zur Erzeugung einer Wechselspannung, bevorzugt in hochfrequenter Form, wobei die Walzenelektrode (W) aus einerzentralen Achse (1), zwei an der Achse (1) zentrisch befestigten zylindrischen Abschlussstücken (4), die über Lager (3) mit der Achse (1) drehbar verbunden sind, einem von den Abschlussstücken (4) gestützten Rohr (5) aus dielektrischem Material, einer Zuleitung (9) zwischen der Walzenelektrode (W) und Transformator/Generator (T/G) sowie wenigstens einem Lagerarm (2), der die Achse (1) haltert, besteht, dadurch gekennzeichnet, dass in dem Rohr (5) ein Innenrohr (6) aus dielektrischem Material eng anliegend eingepasst ist, das auf seiner Oberseite mehrere über den Umfang gleichmässig verteilte Einzelelektroden (7) trägt, von denen jeweils eine Gruppe über einen Schleifkontakt (8) und über die Zuleitung (9) mit dem Transformator (T) und Generator (G) in Verbindung steht und auf gleichem Potential liegt, und dass die geerdeten Gegenelektroden (14) in an sich bekannter Weise als Spitzenelektroden in Form von Kämmen, Messern, Zähnen, bevorzugt jedoch dünnen Drähten ausgebildet sind.

2. Vorrichtung nach Anspruch 1, dadurch gekennzeichnet, dass die Einzelelektroden (7) dünne Drähte oder Drahtgewebe sind, die auf der Oberseite des Innenrohres (6) aufgeklebt sind.

3. Vorrichtung nach Anspruch 1, dadurch gekennzeichnet, dass die Einzelelektroden (7) dünne Drähte oder Drahtgewebe sind, die in Nuten auf der Oberseite des Innenrohres (6) eingelassen sind.

4. Vorrichtung nach Anspruch 1, dadurch gekennzeichnet, dass die Einzelelektroden (7) als gedruckte Schaltungen ausgeführt sind.

5. Vorrichtung nach einem der Ansprüche 1 bis 4, dadurch gekennzeichnet, dass die Achse (1) als Hohlachse ausgebildet ist.

6. Vorrichtung nach Anspruch 5, dadurch gekennzeichnet, dass die Hohlachse (1) Bohrungen (11) aufweist.

7. Vorrichtung nach einem der Ansprüche 1 und 6, dadurch gekennzeichnet, dass die Abschlussstücke (4) Bohrungen (12) aufweisen.

8. Vorrichtung nach einem der Ansprüche 1 bis 7, dadurch gekennzeichnet, dass die Gegenelektroden (14) dem Krümmungsradius des Rohres (5) entsprechend angeordnet sind.

9. Vorrichtung nach einem der Ansprüche 1 bis 8, dadurch gekennzeichnet, das die Gegenelektroden (14) mit Federn (16) verbunden sind.

10. Vorrichtung nach einem der Ansprüche 1 bis 8, dadurch gekennzeichnet, dass die Rohre (5,6) aus dem gleichen dielektrischen Material bestehen.

11. Vorrichtung nach Anspruch 10, dadurch gekennzeichnet, dass die Rohre (5, 6) aus Glas, phenol- bzw. melaminharzgetränkten Papieren, glasfaserverstärkten Epoxyd- oder Silikonharzen, Polyestern oder Polycarbonaten bestehen.

## Revendications

1. Dispositif de traitement en surface de feuille en bande continue, par décharge électrique à effet corona, comportant une électrode (14) aménagée dans le cylindre (W), une contre-électrode au moins, coordonnée à cette première et reliée à la terre, ainsi qu'un générateur (G) relié à l'électrode du cylindre (W) et fournissant une tension alternative de préférence à haute fréquence, afin que le cylindre porte-électrodes (W) soit constitué d'un axe central (1), de deux pièces d'extrémité cylindriques (4) montées sur l'axe (1) par leur milieu et par l'intermédiaire de paliers appropriés (3), d'un tuyau en matériau diélectrique porté par les pièces d'extrémité (4), d'une conduite d'alimentation (9) reliant le groupe transformateur (T)/générateur (G) au cylindre porte-électrodes (W), ainsi que d'un support (2) au moins, maintenant l'axe central (1), ce dispositif étant caractérisé en ce que le tuyau (5) reçoit, en contact très étroit, un tuyau intérieur (6) en matériau diélectrique qui, sur sa face extérieure, porte plusieurs électrodes indépendantes (7) qui sont réparties régulièrement sur toute la surface et qui sont constituées en groupes, dont chacun est relié, par l'intermédiaire d'un contact frotteur (8) et d'une conduite d'alimentation (9), au transformateur (T) et au générateur (G), et présente un même potentiel spécifique, et en ce que les contre-électrodes (14) reliées à la terre sont des électrodes à pointes traditionnelles, notamment des électrodes à peigne ou à lame, ou à dents, mais de préférence des électrodes à fils très fins.

2. Dispositif selon la revendication 1, caractérisé en ce que les électrodes (7) sont des fils ou des tissus métalliques très fins, collés sur la 25 face extérieure du tuyau intérieur (6).

3. Dispositif selon la revendication 1, caractérisé en ce que les électrodes (7) sont des fils ou des tissus métalliques très fins, logés dans des rainures ménagées dans la face extérieure du tuyau intérieur (6).

4. Dispositif selon la revendication 1, caractérisé en ce que les 30 électrodes (7) se présentent sous la forme d'un circuit imprimé.

5. Dispositif selon l'une quelconque des revendications 1 à 4, caractérisé en ce que l'axe (1) est un axe creux.

6. Dispositif selon la revendication 5, caractérisé en ce que l'axe creux (1) comporte des perforations (11).

7. Dispositif selon l'une quelconque des revendications 1 à 6, caractérisé en ce que les pièces d'extrémité (4) comportent des perforations (12).

8. Dispositif selon l'une quelconque des revendications 1 à 7, caractérisé en ce que la disposition des contre-électrodes (14) est adaptée au rayon de courbure du tuyau (5).

9. Dispositif selon l'une quelconque des revendications 1 à 8, caractérisé en ce que les contre-électrodes sont équipées de ressorts (16).

10. Dispositif selon l'une quelconque des revendications 1 à 8, caractérisé en ce que les tuyaux (5,6) sont réalisés dans un même matériau diélectrique.

11. Dispositif selon la revendication 10, caractérisé en ce que les tuyaux (5,6) sont en verre, en papier traité à la phénoplaste ou à la résine de mélamine, en résine époxy ou en résine aux silicones renforcées par des 15 fibres de verre, en polyester, ou encore en polycarbonate.

## Claims

1. Device for the surface treatment of film webs by means of an eletrical corona discharge, comprising at least one roll electrode (W), at least one grounded counter-electrode (14) placed in relation to the roll electrode (W) and a generator (G) producing an A.C. voltage, preferably a high-frequency voltage, which is connected to the roll electrode (W), the roll electrode (W) being made up of a central axle (1), two cylindrical end pieces (4) concentrically mounted on the axle (1) and rotatably connected therewith via bearings (3), a tube (5) of a dielectric material supported by the end pieces (4), a feed line (9) between the roll electrode (W) and the transformer/ generator (T/G), and at least one bearing bracket (2) supporting the axle (1), characterised in that an inner tube (6) of a dielectric material is tightly fitted into the tube (5) and carries on its upper surface several individual electrodes (7) uniformly spaced about the circumference, a group of these individual electrodes being, in each case, connected to the transformer (T) and generator (G) via a sliding contact (8) and via the feed line (9) and being at the same potential and further characterised in that the grounded counterelec- trodes (14) are designed as point electrodes, in a manner known per se, having the shape of combs, knives or teeth, preferably, however, of thin wires.

2. A device as claimed in claim 1, wherein the individual electrodes (7) comprise thin wires or wire meshings which are bonded to the upper surface of the innertube (6).

3. A device as claimed in claim 1, wherein the individual electrodes (7) comprise thin wires or wire meshings which are inserted in grooves.provided on the upper surface of the inner tube (6).

4. A device as claimed in claim 1, wherein the individual electrodes (7) comprise printed circuits.

5. A device as claimed in any one of claims 1 to 4, wherein the axle (1) is a hollow axle.

6. A device as claimed in claim 5, wherein the hollow axle (1) includes bores (11).

7. A device as claimed in any one of claims 1 to 6, wherein the end pieces (4) are provided with bores (12).

8. A device as claimed in any one of claims 1 to 7, wherein the counter-electrodes (14) are arranged along the radius of curvature of the tube (5).

9. A device as claimed in any one of claims 1 to 8, wherein the counter-electrodes (14) are connected to springs (16).

10. A device as claimed in any one of claims 1 to 8, wherein the tubes (5 and 6) are made of the same dielectric material.

11. A device as claimedin claim 10, wherein the tubes (5 and 6) comprises glass, paper saturated with phenolic or melamine resin, a glass-fibre-reinforced eopxy or silicone resin, a polyester or a polycarbonate.
